# EUROPÄISCHE PATENTANMELDUNG

(11) **EP 4 183 296 A1**
(43) Veröffentlichungstag der Anmeldung: **24.05.2023**
(21) Anmeldenummer: 22000253.9
(22) Anmeldetag: 22.11.2022
(51) Int. Cl.: A47F 5/16, A47F 7/00, B65D 5/52, A47F 3/14, A47F 5/00, A47B 57/04, A47F 5/12

(54) **VORRICHTUNG ZUR LAGERUNG UND/ODER ZUR PRÄSENTATION, VERWENDUNG UND VERFAHREN**

(30) Priorität: 23.11.2021 DE 102021005620
(71) Anmelder: dekorit Korbwaren GmbH, 63741 Aschaffenburg (DE)
(72) Erfinder: Friedrich, Lena, 63741 Aschaffenburg (DE)
(74) Vertreter: Nitz, Astrid

(57) **Zusammenfassung**

Vorrichtung zur Lagerung und/oder zur Präsentation einer Ware, insbesondere Obst und/oder Gemüse und/oder Kräuter, mit einem Halterahmenmittel haltend ein Aufnahmemittel, insbesondere ein Korbmittel, wobei das Halterahmenmittel auf einem Basistragebehältnis angeordnet ist, insbesondere auf einem Tragekorbmittel, umfassend ein Basisrahmenmittel und ein Klapprahmenmittel, das zu einer vorbestimmten Winkelposition auf dem Basisrahmenmittel aufklappbar eingerichtet ist, insbesondere mit einem Verstellmittel zur Halterung der Winkelposition, insbesondere mittels eines feststellbaren Vertikalelements, so dass sich eine im Verhältnis zur Basisrahmenmittel geneigte Aufnahmefläche für zumindest das Aufnahmemittel, insbesondere ein Korbmittel, bildet.

## Beschreibung

Die Erfindung betrifft eine Vorrichtung zur Lagerung und/oder zur Präsentation einer Ware, nach dem Oberbegriff von Anspruch 1, eine Verwendung nach dem Oberbegriff von Anspruch 9 und ein Verfahren nach dem Oberbegriff von Anspruch 10.

Bekannt sind Vorrichtung zur Lagerung und/oder zur Präsentation, die aus Kisten mit stabilen Seitenwänden aus Holz bestehen oder einfache Kisten aus Kunststoff, die auf Regalen angeordnet sind, wobei die Regalbretter schräg angeordnet werden, damit ein besserer Zugriff und Sichtbarkeit der Ware gegeben ist.

Nachteilig bei dem bekannten System des Stands der Technik ist es, dass sie regelmäßig schwer sind und einen großen Materialaufwand sowie zusätzlich platzverbrauchende Regale benötigen. Zudem ist der Aufbau kompliziert und ermöglicht wenig Varianten im Aufbau für die Schräge.

Aufgabe der vorliegenden Erfindung ist es, eine Vorrichtung nach dem vorstehenden Oberbegriff so auszubilden, dass sie einerseits stabil im aufgebauten Zustand ist und zudem leicht und sicher mit Waren zu bestücken ist.

Die Aufgabe wird gelöst durch eine Vorrichtung zur Lagerung und/oder zur Präsentation einer Ware, insbesondere Obst und/oder Gemüse und/oder Kräuter, mit einem Halterahmenmittel haltend ein Aufnahmemittel, insbesondere ein Korbmittel, wobei das Halterahmenmittel auf einem Basistragebehältnis angeordnet ist, insbesondere auf einem Tragekorbmittel, umfassend ein Basisrahmenmittel und ein Klapprahmenmittel, das zu einer vorbestimmten Winkelposition auf dem Basisrahmenmittel aufklappbar eingerichtet ist, insbesondere mit einem Verstellmittel zur Halterung der Winkelposition, insbesondere mittels eines feststellbaren Vertikalelements, so dass sich eine im Verhältnis zur Basisrahmenmittel geneigte Aufnahmefläche für zumindest das Aufnahmemittel, insbesondere ein Korbmittel, bildet.

Die erfindungsgemäße Vorrichtung zur Lagerung und/oder zur Präsentation von Waren insbesondere im Obst- und Gemüsebereich ist einerseits gut transportierbar und variabel aufstellbar, da sie sehr leicht ist und zum anderen stabil und kann wegen der erfindungsgemäßen Stabilität der Rahmenkonstruktion mit geringem Materialeinsatz, leicht und offen ausgestaltet werden. Die eingesetzten Aufnahmeelemente sind sicher und in einem vorbestimmten Abstand zueinander festgelegt und können zugleich einfach eingesetzt und wieder abgenommen werden, so dass eine sehr variable Mehrfachnutzung einrichtbar ist. Genauere Erprobungen haben bezeigt, dass auch bei einem engen Packen die Waren gut gehalten sind, sicher geschützt sind und nicht beschädigt werden. Die Offenheit der Lagerungsvorrichtung und der Aufnahmemittel sowie das herausnehmbaren Aufnahmemittels erlauben es, das Transportgut gut zu sichern und die Vorrichtung zugleich hygienisch einfach zu säubern. Die Aufnahmemittel, von denen auch eine oder mehrere am Halterahmenmittel angebracht werden können, sind in ihrem Profil an die äußere Form der Ware einfach anpassbar und können bei unterschiedlichen Waren einfach gereinigt und ausgetauscht werden. Das Halterahmenmittel kann im Sinne eines ökologischen Doppelnutzens auch auf Paletten aufgestellt werden und mitsamt des Aufnahmemittels zur flexiblen Präsentation von Waren zusammengestellt werden, insbesondere auch eine Kombination von mehreren Aufnahmemittels in einer raumsparenden Anordnung nebeneinander und vorteilhaft auch in verschiedenen Einstellwinkeln. Die Stabilität wird weiter erhöht, wenn das Gestellelement beispielsweise ein Querstrebenelement aufweist, das in einer Seite des Halterahmenmittels angebracht ist.

Vorteilhaft ist es, wenn das Basisrahmenmittel an Seiten verbundene Rahmenkantelemente umfasst, insbesondere einstückig, die eine im Wesentlichen rechteckige Grundfläche bilden, insbesondere mit einem mittig angeordneten Verstärkungselement.

Vorteilhaft ist es, wenn das Klapprahmenmittel an einer vorderen Seitenkante des Basisrahmenmittels zu einer vorbestimmten Winkelposition auf dem Basisrahmenmittel aufklappbar angeordnet ist.

Vorteilhaft ist es, wenn das Vertikalelement mit Rastpositionen ausgebildet ist, die mit angepassten Winkelpositionen bis zum Basisrahmenmittel übergehend ausgebildet sind.

Vorteilhaft ist es, wenn zwei Vertikalelemente an zwei Seitenkanten des Basisrahmenmittels und des Klapprahmenmittels angeordnet sind.

Vorteilhaft ist es, wenn das Aufnahmemittel, insbesondere ein Korbmittel, auf dem Klapprahmenmittel abnehmbar angeordnet ist.

Vorteilhaft ist es, wenn an der Seitenkante das Klapprahmenmittels eine Halteankerung für das Aufnahmemittel, insbesondere ein Korbmittel, vorgesehen ist, insbesondere umfassend ein durchsichtiges Material als Präsentationselement zur Halterung von Ware.

Vorteilhaft ist es, wenn mehrere Aufnahmemittel auf dem Klapprahmenmittel angeordnet sind, insbesondere nebeneinander, insbesondere mit eckigen Grundflächen aneinander angepasst angeordnet sind.

Die Aufgabe wird ebenfalls gelöst durch eine Verwendung einer Vorrichtung nach einem der Ansprüche 1 bis 8, mit einem Halterahmenmittel haltend ein Aufnahmemittel, insbesondere ein Korbmittel, wobei das Halterahmenmittel auf einem Basistragebehältnis angeordnet ist, insbesondere auf einem Tragekorbmittel, umfassend ein Basisrahmenmittel und ein Klapprahmenmittel, das zu einer vorbestimmten Winkelposition auf dem Basisrahmenmittel aufklappbar eingerichtet ist, für eine Warenhalterung in dem Aufnahmemittel, insbesondere Obst- und Gemüsehalterung, wobei insbesondere mehrere Aufnahmemittel mit ihren Grundflächen aneinander angepasst auf dem Klapprahmenmittel des Halterahmenmittels angeordnet sind, wobei insbesondere eine Vorratshaltung in dem Basistragebehältnis, insbesondere in einem Tragekorbmittel vorgesehen ist,

Die Aufgabe wird ebenfalls gelöst durch ein Verfahren zur Herstellung einer Vorrichtung nach einem der Ansprüche 1 bis 8, zur Lagerung und/oder zur Präsentation einer Ware, insbesondere Obst und/oder Gemüse und/oder Kräuter, mit einem Halterahmenmittel das ein Aufnahmemittel hält, insbesondere ein Korbmittel, wobei das Halterahmenmittel auf einem Basistragebehältnis angeordnet wird, insbesondere auf einem Tragekorbmittel, umfassend ein Basisrahmenmittel und ein Klapprahmenmittel, das zu einer vorbestimmten Winkelposition auf dem Basisrahmenmittel aufgeklappt wird, insbesondere mit einem Verstellmittel zur Halterung der Winkelposition, insbesondere mittels eines feststellbaren Vertikalelements, so dass eine im Verhältnis zur Basisrahmenmittel geneigte Aufnahmefläche für zumindest das Aufnahmemittel, insbesondere ein Korbmittel, gebildet wird.

Weitere Merkmale und Vorteile der Erfindung ergeben sich aus den Ansprüchen und der nachstehenden Beschreibung, in der Ausführungsbeispiele des Gegenstands der Erfindung in Verbindung mit den Zeichnungen näher erläutert sind. Die Anführungen in den folgenden Ausführungsformen sind nicht einschränkend sondern lediglich beispielhaft zu verstehen.

Es zeigen:
- Fig. 1: eine Vorrichtung zur Lagerung und/oder Präsentation und
- Fig. 2: eine Vorrichtung zur Lagerung und/oder Präsentation.

Fig 1 zeigt eine Vorrichtung 1 zur Lagerung und/oder zur Präsentation einer Ware, insbesondere Obst und/oder Gemüse und/oder Kräuter, mit einem Halterahmenmittel 2 haltend ein Aufnahmemittel 3, insbesondere ein Korbmittel 12, wobei das Halterahmenmittel 2 auf einem Basistragebehältnis 19 angeordnet ist, insbesondere auf einem Tragekorbmittel 20, umfassend ein Basisrahmenmittel 4 und ein Klapprahmenmittel 8, das zu einer vorbestimmten Winkelposition 21 auf dem Basisrahmenmittel 4 aufklappbar eingerichtet ist, insbesondere mit einem Verstellmittel 22 zur Halterung der Winkelposition 21, insbesondere mittels eines feststellbaren Vertikalelements 9, so dass sich eine im Verhältnis zur Basisrahmenmittel 4 geneigte Aufnahmefläche 11 für zumindest das Aufnahmemittel 3, insbesondere ein Korbmittel 12, bildet, wobei das Basisrahmenmittel 4 an Seiten 23 verbundene Rahmenkantelemente 5 umfasst, insbesondere einstückig, die eine im Wesentlichen rechteckige Grundfläche 7 bilden, insbesondere mit einem mittig angeordneten Verstärkungselement 29, wobei das Klapprahmenmittel 8 an einer vorderen Seitenkante 27 des Basisrahmenmittels 4 zu einer vorbestimmten Winkelposition 21 auf dem Basisrahmenmittel 4 aufklappbar angeordnet ist, wobei beispielhaft das Vertikalelement 9 mit Rastpositionen 24 ausgebildet ist, die mit angepassten Winkelpositionen 21 bis zum Basisrahmenmittel 4 übergehend ausgebildet sind, wobei beispielhaft zwei Vertikalelemente 9 an zwei Seitenkanten 28 des Basisrahmenmittels 4 und des Klapprahmenmittels 8 angeordnet sind.

Fig. 2 zeigt eine Vorrichtung zur Lagerung und/oder zur Präsentation einer Ware, insbesondere Obst und/oder Gemüse und/oder Kräuter mit einem Aufnahmemittel 3, insbesondere ein Korbmittel 12, auf dem Klapprahmenmittel 8 abnehmbar angeordnet ist, wobei vorteilhaft an einer Seitenkante 27 das Klapprahmenmittels 8 eine Halteankerung 25 für das Aufnahmemittel 3, insbesondere ein Korbmittel 12, vorgesehen ist, insbesondere umfassend ein durchsichtiges Material als Präsentationselement 26 zur Halterung von Ware. Zur Weiterbildung können auch mehrere Aufnahmemittel auf dem Klapprahmenmittel angeordnet sein, was nicht dargestellt ist, insbesondere nebeneinander, insbesondere mit eckigen Grundflächen aneinander angepasst angeordnet sind.

### BEZUGSZEICHENLISTE

- 1: Vorrichtung
- 2: Halterahmenmittel
- 3: Aufnahmemittel
- 4: Basisrahmenmittel
- 5: Rahmenkantelement
- 7: Grundfläche
- 8: Rahmenklappmittel
- 9: Vertikalelement
- 11: Aufnahmefläche
- 12: Korbmittel
- 13: Öffnungsfläche
- 19: Basistragemittel
- 20: Tragekorbmittel
- 21: Winkelposition
- 22: Verstellmittel
- 23: Seitenkante
- 24: Rastposition
- 25: Halteankerung
- 26: Präsentationselement
- 27: vordere Seitenkante
- 28: Seitenkante
- 29: Verstärkungselement

## Patentansprüche

1. Vorrichtung (1) zur Lagerung und/oder zur Präsentation einer Ware, insbesondere Obst und/oder Gemüse und/oder Kräuter,
mit einem Halterahmenmittel (2) haltend ein Aufnahmemittel (3), insbesondere ein Korbmittel (12),
wobei das Halterahmenmittel (2) auf einem Basistragebehältnis (19) angeordnet ist, insbesondere auf einem Tragekorbmittel (20),
umfassend ein Basisrahmenmittel (4) und ein Klapprahmenmittel (8), das zu einer vorbestimmten Winkelposition (21) auf dem Basisrahmenmittel (4) aufklappbar eingerichtet ist,
insbesondere mit einem Verstellmittel (22) zur Halterung der Winkelposition (21), insbesondere mittels eines feststellbaren Vertikalelements (9), so dass sich eine im Verhältnis zur Basisrahmenmittel (4) geneigte Aufnahmefläche (11) für zumindest das Aufnahmemittel (3), insbesondere ein Korbmittel (12), bildet.

2. Vorrichtung nach Anspruch 1, **dadurch gekennzeichnet, dass** das Basisrahmenmittel (4) an Seiten (23) verbundene Rahmenkantelemente (5) umfasst, insbesondere einstückig, die eine im Wesentlichen rechteckige Grundfläche (7) bilden, insbesondere mit einem mittig angeordneten Verstärkungselement (29).

3. Vorrichtung nach Anspruch 1 oder 2, **dadurch gekennzeichnet, dass** das Klapprahmenmittel (8) an einer vorderen Seitenkante (27) des Basisrahmenmittels (4) zu einer vorbestimmten Winkelposition (21) auf dem Basisrahmenmittel (4) aufklappbar angeordnet ist.

4. Vorrichtung nach einem der Ansprüche 1 bis 3, **dadurch gekennzeichnet, dass**, das Vertikalelement (9) mit Rastpositionen (24) ausgebildet ist, die mit angepassten Winkelpositionen (21) bis zum Basisrahmenmittel (4) übergehend ausgebildet sind.

5. Vorrichtung nach einem der Ansprüche 1 bis 4, **dadurch gekennzeichnet, dass** zwei Vertikalelemente (9) an zwei Seitenkanten (28) des Basisrahmenmittels (4) und des Klapprahmenmittels (8) angeordnet sind.

6. Vorrichtung nach einem der Ansprüche 1 bis 5, **dadurch gekennzeichnet, dass** das Aufnahmemittel (3), insbesondere ein Korbmittel (12), auf dem Klapprahmenmittel (8) abnehmbar angeordnet ist.

7. Vorrichtung nach einem der Ansprüche 1 bis 6, **dadurch gekennzeichnet, dass** an der Seitenkante (27) das Klapprahmenmittels (8) eine Halteankerung (25) für das Aufnahmemittel (3), insbesondere ein Korbmittel (12), vorgesehen ist, insbesondere umfassend ein durchsichtiges Material als Präsentationselement (26) zur Halterung von Ware.

8. Vorrichtung nach einem der Ansprüche 1 bis 7, **dadurch gekennzeichnet, dass** mehrere Aufnahmemittel (3) auf dem Klapprahmenmittel (8) angeordnet sind, insbesondere nebeneinander, insbesondere mit eckigen Grundflächen (7) aneinander angepasst angeordnet sind.

9. Verwendung einer Vorrichtung (1) nach einem der Ansprüche 1 bis 8, mit einem Halterahmenmittel (2) haltend ein Aufnahmemittel (3), insbesondere ein Korbmittel (12), wobei das Halterahmenmittel (2) auf einem Basistragebehältnis (19) angeordnet ist, insbesondere auf einem Tragekorbmittel (20), umfassend ein Basisrahmenmittel (4) und ein Klapprahmenmittel (8), das zu einer vorbestimmten Winkelposition (21) auf dem Basisrahmenmittel (4) aufklappbar eingerichtet ist, für eine Warenhalterung in dem Aufnahmemittel (3), insbesondere Obst- und Gemüsehalterung, wobei insbesondere mehrere Aufnahmemittel (3) mit ihren Grundflächen (7) aneinander angepasst auf dem Klapprahmenmittel (8) des Halterahmenmittels (2) angeordnet sind, wobei insbesondere eine Vorratshaltung in dem Basistragebehältnis (19), insbesondere in einem Tragekorbmittel (20) vorgesehen ist,

10. Verfahren zur Herstellung einer Vorrichtung (1) nach einem der Ansprüche 1 bis 8, zur Lagerung und/oder zur Präsentation einer Ware, insbesondere Obst und/oder Gemüse und/oder Kräuter,
mit einem Halterahmenmittel (2) das ein Aufnahmemittel (3) hält, insbesondere ein Korbmittel (12), wobei das Halterahmenmittel (2) auf einem Basistragebehältnis (19) angeordnet wird, insbesondere auf einem Tragekorbmittel (20), umfassend ein Basisrahmenmittel (4) und ein Klapprahmenmittel (8), das zu einer vorbestimmten Winkelposition (21) auf dem Basisrahmenmittel (4) aufgeklappt wird, insbesondere mit einem Verstellmittel (22) zur Halterung der Winkelposition (21), insbesondere mittels eines feststellbaren Vertikalelements (9), so dass eine im Verhältnis zur Basisrahmenmittel (4) geneigte Aufnahmefläche (11) für zumindest das Aufnahmemittel (3), insbesondere ein Korbmittel (12), gebildet wird.
